# EUROPÄISCHE PATENTSCHRIFT

(11) **EP 0 633 417 B1**
(45) Veröffentlichungstag und Bekanntmachung des Hinweises auf die Patenterteilung: **14.01.1998**
(21) Anmeldenummer: 94109148.0
(22) Anmeldetag: 15.06.1994
(51) Int. Cl.: F16K 47/06, F16K 47/12, F16K 47/00

(54) **Vorrichtung und Verfahren zur Drosselung einer Stoffsuspensionsströmung einer Papiermaschine**
Device and procedure for throtteling the flow of pulp slurry in a paper machine
Dispositif et procédé pour l'étranglement d'un écoulement d'une suspension dans une machine à papier

(30) Priorität: 05.07.1993 DE 4322323; 28.01.1994 DE 4402515
(43) Veröffentlichungstag der Anmeldung: 11.01.1995
(73) Patentinhaber: J.M. Voith GmbH, D-89522 Heidenheim (DE)
(72) Erfinder: Begemann, Ulrich, D-71229 Leonberg (DE); Heinzmann, Helmut, D-89558 Böhmenkirch (DE)
(74) Vertreter: Weitzel, Wolfgang, Dr.-Ing. Patentanwalt

(56) Entgegenhaltungen:
- FR-A- 2 583 118
- SOVIET INVENTIONS ILLUSTRATED, Q Sektion, Woche D33, 23. September 1981 DERWENT PUBLICATIONS LTD., London; & SU-A-781 478 (ASLANYANES)

## Beschreibung

Die Erfindung betrifft eine Drosselvorrichtung gemäß dem Oberbegriffen der unabhängigen Ansprüchen 1, 2 und 8.

Die Erfindung betrifft ferner ein Verfahren zur variablen Drosselung einer Stoffsuspensionsströmung.

Zur Drosselung von fluiden Strömungen in einer Papiermaschine oder einer Anlage zur Stoffaufbereitung sind Ventile in verschiedenster Bauart Stand der Technik. Wesentliche Nachteile dieser Standardventile, wie z.B. Kugelventile, Nadelventile, Klappenventile, Schiebeventile und ähnliches ist, daß sie zur Erzeugung des gewünschten Strömungswiderstandes sehr enge Querschnitte erzeugen müssen, die in der Regel dazu neigen zu verstopfen, wenn das durch sie hindurchgeführte Fluid mit Fasern vermischt ist. Dieses Problem stellt sich auch bei einer Ausführung eines Drosselkanales entsprechend der SU-A-781478. Diese offenbart ein Feinregelorgan für geringe Ströme für den Einsatz im Armaturenbau. Bei dieser Ausführung wird der Drosselkanal von einem in eine Grundplatte eingearbeiteten Kanal und einer Spiralfeder gebildet. Der Drosselkanal mündet in einen Hohlraum und das Betriebsmittel wird von diesem in eine Abführleitung weitergeleitet. Der Auslaßquerschnitt in den Hohlraum wird durch die Größe des Querschnittes im Bereich des Überganges von der Überdeckung zur Freigabe des Kanales bestimmt. Dabei besteht ein konkreter Zusammenhang zwischen dem sich verringerendem Querschnitt der Rinne, der Länge des Strömungsweges vom Einlaß bis zum Austritt in den Hohlraum und dem Austrittsquerschnitt in den Hohlraum, da zur Erzielung einer möglichst stufenlosen Einstellbarkeit des Volumenstromes am Ablauf möglichst viele verschiedene Querschnitte bereitzustellen sind. Dies wird über einen Kanal mit sich kontinuierlich verringerndem Querschnitt realisiert, wobei die Steigung sehr flach gewählt ist.

In der DE-A-42 39 643 ist eine Drosselvorichtung dargestellt, die zur Drosselung einer fluiden Strömung im wesentlichen auftretende bzw. hierfür erzeugte Turbulenzerscheinungen nutzt und somit auf enge Querschnitte verzichten kann. Nachteil dieser Vorrichtung ist ihr geringer Wirkungsbereich.

Ausgehend von der Drosselvorrichtung nach der DE-A-4239643 liegt der Erfindung die Aufgabe zugrunde, ein Drosselorgan zu beschreiben, welches insbesondere für den Einsatz in Papiermaschinen geeignet ist und zum einen bezüglich der Verstopfungsneigung weniger anfällig als die Standardventile ist und zum zweiten einen größeren Wirkungsbereich als die in der oben genannten Anmeldung dargestellten Drosselvorrichtung aufweist.

Diese Aufgabe wird durch die kennzeichnenden Merkmale der unabhängigen Vorrichtungsansprüche 1, 2 und 8 sowie durch den Verfahrensanspruche 9 gelöst.

Zweckmäßige Weiterbildungen der Erfindung sind in den abhängigen Ansprüchen beschrieben.

Der bekannte und standardmäßig genutzte Weg zur variablen Widerstandserzeugung in einer Drosselvorrichtung besteht in der Veränderung eines Querschnittes, wobei die dort erzeugten Stoßverluste die Höhe des Widerstandes bestimmen. Dies führt dazu, daß undefinierte Wirbel entstehen können und es auf diese Weise zu Verstopfungen kommen kann, bzw. daß es bei der Anwendung solcher Drosselvorrichtungen für Stoffsuspensionen in einer Papiermaschine zu sogenannten Faserwischbildungen kommt, die die Papierqualität negativ beeinflussen können.

Die Erfinder haben erkannt, daß ein möglicher weiterer Weg zur Widerstandserzeugung, insbesondere dann, wenn die Bandbreite des erzeugten Widerstandes sich in Grenzen hält, eine Veränderung des Strömungsweges ist. Dies läßt sich durchführen z.B. durch eine Verlängerung des Strömungsweges, indem beispielsweise die Stoffsuspension über einen Zickzackweg innerhalb der Drosselvorrichtung mit veränderlicher Amplitude geführt wird oder indem einem im Grundzustand annähernd geradlinigem Verlauf einer Strömung eine Rotationskomponente zugefügt wird, so daß die mehr oder minder starke Rotation mit einem entsprechend längeren zu durchlaufenden Weg für die Strömung einhergeht. Ein weiterer Weg zur Drosselung einer Strömung besteht darin, daß der Strömung Energie aufgrund von unterschiedlich starker Wirbelbildung entzogen wird bzw. indem hintereinander geschaltete Beschleunigungs- und Verzögerungsstrecken in die Drosselvorrichtung eingebaut werden. Natürlich besteht auch die Möglichkeit, die oben beschriebenen Effekte miteinander zu kombinieren, wodurch beispielsweise auch günstig wirkende Reinigungseffekte genutzt werden können.

Die Erfindung ist anhand der Figuren näher beschrieben. Darin ist im übrigen folgendes dargestellt:
- Figur 1-3:: Querschnitte durch drei Varianten der erfindungsgemäßen Drosselvorrichtung.

Figur 1 zeigt schematisch eine Drosselvorrichtung, bei der zwei Oberflächen, deren Verlauf wellenartig ausgebildet ist, aufeinander zu- bzw. voneinander wegbewegt werden können. Das heißt, das zwischen den beiden Oberflächen hindurchfließende Fluid wird bei geringer werdendem Abstand der Oberflächen auf einen immer länger werdenden Weg gezwungen, womit eine Erhöhung des Widerstandes einhergeht. Wesentlich hierbei ist, daß der Widerstand, der hierbei erzeugt wird, nicht aufgrund von Stoßeffekten durch extreme Engstellen erzeugt wird, sondern lediglich aufgrund des länger werdenden Weges der Flüssigkeit erzeugt wird. Erfindungsgemäß besteht bei einer derartigen Vorrichtung auch noch die Möglichkeit, die beiden gegenüberliegenden Oberflächen in Längsrichtung zu bewegen, so daß zusätzlich beim Durchströmen der Zwischenräume Beschleunigungs- und Verzögerungseffekte auftreten, da Bereiche größerer und kleinerer Querschnitte von der Strömung zu durchlaufen sind.

Figur 2 zeigt eine weitere erfindungsgemäße Drosselvorrichtung. Hierbei wird die Flüssigkeit durch einen etwa zylinderförmigen Hohlraum, dessen Innenwand mit spiralförmig verlaufenden Wellen versehen ist. Axial in diesen Hohlraum wird ein Kolben geschoben, der ebenfalls gleichförmig verlaufende Wellen an seiner Außenseite aufweist. Ist der Kolben völlig aus dem engeren Bereich herausgezogen, so kann die Flüssigkeit nahezu ungehindert die Drosselvorrichtung durchströmen, wobei sie den direkten geradlinigen Weg nimmt. Wird der Kolben in die Engstelle eingeschoben, so wird die Flüssigkeit gezwungen, einen spiralförmigen Verlauf zu nehmen, wobei die Strömung mit zunehmendem Einschieben des Kolbens einen immer länger werdenden Weg zurücklegen muß und dementsprechend auch der Widerstand für die Flüssigkeit wächst. Wichtig ist auch hierbei, daß der erzeugte Widerstand nicht aufgrund von extremen Engstellen erzeugt wird, sondern lediglich aufgrund des längeren zurückgelegten Weges und dem damit naturgemäß auch erhöhten Widerstand zustandekommt.

Figur 3 zeigt eine Ausführung einer Drosselvorrichtung ähnlich der Figur 2, jedoch sind hierbei die miteinander korrespondierenden Oberflächen in ihrer Grundform konisch ausgeführt.

## Patentansprüche

1. Drosselvorrichtung für Stoffsuspensionen mit folgenden Merkmalen:
1.1 es ist eine Zuführleitung vorgesehen;
1.2 es ist eine Abführleitung vorgesehen;
1.3 es ist ein räumlich veränderbarer Hohlraum vorgesehen, der die Zu-und Abführleitung miteinander verbindet;
gekennzeichnet durch folgendes Merkmal:
1.4 der Hohlraum ist mit einer Vielzahl ineinander verschiebbarer Wände versehen, die beim Ineinanderschieben eine Verlängerung des Strömungsweges bewirken.

2. Drosselvorrichtung für Stoffsuspensionen mit fogenden Merkmalen:
2.1 es ist eine Zuführleitung vorgesehen;
2.2 es ist eine Abführleitung vorgesehen;
2.3 es ist ein räumlich veränderbarer Hohlraum vorgesehen, der die Zu- und Abführleitung miteinander verbindet;
dadurch gekennzeichnet, daß
2.4 der Hohlraum mit um die Hauptflußrichtung verlaufende spiralenförmige Vertiefungen und Erhebungen versehen ist.

3. Drosselvorrichtung nach Anspruch 2, dadurchgekennzeichnet, daß die Amplitude der Vertiefungen und Erhebungen einstellbar vorgesehen ist.

4. Drosselvorrichtung nach Anspruch 2, dadurch gekennzeichnet, daß zentral im Hohlraum ein Verdrängungskörper vorgesehen ist.

5. Drosselventil nach Anspruch 4, dadurch gekennzeichnet, daß die Ausdehnung des Verdrängungskörpers veränderbar ist.

6. Drosselvorrichtung nach Anspruch 4, gekennzeichnet durch folgende Merkmale:
6.1 die innere Oberfläche des Hohlkörpers ist im wesentlichen kegelartig ausgeführt;
6.2 die Oberfläche des Verdrängungskörpers ist im wesentlichen kegelartig - achsenparallel zum Hohlraum - gestaltet;
6.3 der Verdrängungskörper ist entlang seiner Kegelachse verschiebbar vorgesehen.

7. Drosselvorrichtung gemäß einem der Ansprüche 4 bis 6, dadurch gekennzeichnet, daß die Oberfläche des Verdrängungskörpers spiralförmige Erhebungen und Vertiefungen um die Kegelachse aufweist.

8. Drosselvorrichtung für Stoffsuspensionen mit folgenden Merkmalen:
8.1 es ist eine Zuführleitung vorgesehen;
8.2 es ist eine Abführleitung vorgesehen;
8.3 es ist ein rotations-symetrischer Hohlraum vorgesehen, der die Zu- und Abführleitung miteinander verbindet;
dadurch gekennzeichnet, daß
8.4 der Raumwinkel zwischen Zuführleitung und Symetrieachse des Hohlkörpers einstellbar vorgesehen ist.

9. Verfahren zur variablen Drosselung einer Stoffsuspension, dadurch gekennzeichnet, daß die Länge des Strömungsweges innerhalb der Drosselvorrichtung kontinuierlich oder diskret verändert wird.

10. Verfahren nach Anspruch 9, dadurch gekennzeichnet, daß eine Rotationsströmung mit veränderbarem Steigungswinkel verwendet wird.

## Claims

1. Throttling device for pulp slurries, with the following features:
1.1 a feed pipe is provided;
1.2 a discharge pipe is provided;
1.3 a spatially changeable hollow space is provided which interconnects the feed pipe and the discharge pipe;
**characterised by** the following feature:
1.4 the hollow space is provided with a plurality of walls which are displaceable into each other and which cause a lengthening of the flow path when pushed into each other.

2. Throttling device for pulp slurries, with the following features:
2.1 a feed pipe is provided;
2.2 a discharge pipe is provided;
2.3 a spatially changeable hollow space is provided which interconnects the feed pipe and the discharge pipe;
**characterised in that**
2.4 the hollow space is provided with helical recesses and elevations which extend around the main flow direction.

3. Throttling device according to Claim 2, **characterised in that** the amplitude of the recesses and elevations is provided so as to be adjustable.

4. Throttling device according to Claim 2, **characterised in that** a displacement element is centrally provided in the hollow space.

5. Throttling device according to Claim 4, **characterised in that** the expansion of the displacement element is changeable.

6. Throttling device according to Claim 4, **characterised by** the following features:
6.1 the inner surface of the hollow body is essentially conical;
6.2 the surface of the displacement element is essentially conical - axis-parallel to the hollow space -.
6.3 the displacement element is provided so as to be displaceable along its conical axis.

7. Throttling device according to one of Claims 4 to 6, **characterised in that** the surface of the displacement element comprises helical elevations and recesses around the cone axis.

8. Throttling device for pulp slurries, with the following features:
8.1 a feed pipe is provided;
8.2 a discharge pipe is provided;
8.3 a rotation-symmetrical hollow space is provided which interconnects the feed pipe and the discharge pipe;
**characterised in that**
8.4 the spatial angle between feed pipe and symmetry axis of the hollow element is provided so as to be adjustable.

9. Process for variable throttling of a pulp slurry, **characterised in that** the length of the flow path within the throttling device is continuously or discretely changed.

10. Process according to Claim 9, **characterised in that** a rotation flow of changeable angle of inclination is used.

## Revendications

1. Dispositif d'étranglement pour des suspensions de matière comprenant:
1.1 une conduite d'amenée;
1.2 une conduite d'évacuation;
1.3 un espace creux pouvant être modifié dans l'espace, qui relie entre elles les conduite d'amenée et d'évacuation;
caractérisé en ce que :
1.4 l'espace creux est muni d'une multitude de parois que l'on peut faire coulisser les unes dans les autres, qui lors du coulissement les unes dans les autres provoquent un allongement du trajet d'écoulement.

2. Dispositif d'étranglement pour des suspensions de matière comprenant:
2.1 une conduite d'amenée,
2.2 une conduite d'évacuation,
2.3 un espace creux pouvant être modifié spacialement, qui relie entre elles les conduites d'amenée et d'évacuation,
caractérisé en ce que :
2.4 l'espace creux est muni de renfoncements et de saillies s'étendant en forme de spirale de part et d'autre de la direction du flux principal.

3. Dispositif d'étranglement selon la revendication 2, caractérisé en ce que l'amplitude des renfoncements et des saillies est prévue pour être réglée.

4. Dispositif d'étranglement selon la revendication 2, caractérisé en ce qu'un corps de déplacement est prévu en position centrale dans l'espace creux;

5. Dispositif d'étranglement selon la revendication 4, caractérisé en ce que la dimension du corps de déplacement peut être modifiée.

6. Dispositif d'étranglement selon la revendication 4, caractérisé en ce que
6.1 la surface intérieure du corps creux est réalisée essentiellement conique;
6.2 la surface du corps de déplacement est de forme essentiellement conique à axe parallèle avec l'espace creux;
6.3 le corps de déplacement est prévu pour pouvoir coulisser le long de son axe de cône.

7. Dispositif d'étranglement selon l'une des revendications 4 à 6, caractérisé en ce que la surface du corps de déplacement présente des saillies et des renfoncements en forme de spirale autour de l'axe du cône.

8. Dispositif d'étranglement pour des suspensions de matière comprenant:
8.1 une conduite d'amenée,
8.2 une conduite d'évacuation,
8.3 un espace creux symétrique en rotation qui relie entre elles les conduites d'amenée et d'évacuation,
caractérisé en ce que l'angle spacial entre la conduite d'amenée et l'axe de symétrie du corps creux est prévu pour pouvoir être réglé.

9. procédé pour réaliser un étranglement variable d'une suspension de matière, caractérisé en ce qu'on modifie la longueur du trajet d'écoulement à l'intérieur du dispositif d'étranglement de manière continue ou discrète.

10. Procédé selon la revendication 9, caractérisé en ce qu'on utilise un écoulement en rotation avec un angle d'hélice pouvant être modifié.
